# EUROPÄISCHE PATENTSCHRIFT

(11) **EP 0 338 495 B1**
(45) Veröffentlichungstag und Bekanntmachung des Hinweises auf die Patenterteilung: **02.02.1994**
(21) Anmeldenummer: 89106897.5
(22) Anmeldetag: 18.04.1989
(51) Int. Cl.: E04B 1/94, A62C 35/02

(54) **Dach- oder Wandabdeckung**
Roof or wall covering
Revêtement pour toiture ou parois

(30) Priorität: 21.04.1988 DE 8805266 U
(43) Veröffentlichungstag der Anmeldung: 25.10.1989
(73) Patentinhaber: Roland-Werke Dachbaustoffe und Bauchemie GmbH & Co. KG, 28832 Achim (DE)
(72) Erfinder: Marzouki, Taieb, D-2815 Langwedel-Etelsen (DE)
(74) Vertreter: Möller, Friedrich, Dipl.-Ing.

(56) Entgegenhaltungen:
- EP-A- 0 244 795
- DE-A- 2 518 943
- FR-A- 2 239 566
- FR-A- 2 602 257

## Beschreibung

Die Erfindung betrifft eine Dach- oder Wandabdeckung für ein Gebäude oder dergleichen gemäß dem Oberbegriff des Anspruchs 1.

Die hier angesprochenen Abdeckungen aus Stahlprofilblech (Trapezblech) mit gegebenenfalls darauf angeordneten Dämmstoffen finden vielfach Verwendung. Dabei hat sich gezeigt, daß im Brandfalle vom Trapezblech die Wärme nach oben abgeführt wird, wobei die Gefahr entsteht, daß brennbare Stoffe oberhalb des Trapezblechs sich entzünden. Außerdem führt die auf das Trapezblech einwirkende Wärmeenergie zur allmählichen Verringerung der Tragfähigkeit des Trapezblechs. Hieraus resultiert im Brandfalle eine akute Einsturzgefahr.

Damit im Brandfalle die Stabilität des Trapezblechs erhalten bleibt, ist es bekannt, unter das Trapezblech eine aus Spezialplatten Zusammengesetzte Feuerschutzschicht zu hängen. Diese Lösung ist jedoch aufwendig und somit teuer. Darüber hinaus wird durch die Feuerschutzschicht die Hitzestrahlung vom Trapezblech lediglich abgeschirmt, nicht aber abgebaut, woraufhin sich ein Hitzestau im brennenden Raum bildet, der eine Intensivierung des Brandes bewirken kann. Schließlich können die Spezialplatten der Feuerschutzschicht Gase freisetzen, die nachteilige Folgen in mehrfacher Hinsicht haben, beispielsweise Löscharbeiten erschweren.

Um diese Nachteile zu beseitigen, ist es aus der DE-A-36 15 116 bereits bekannt, in den Rinnen des Trapezblechs mit Wasser gefüllte Behälter oder dergleichen anzuordnen. Dies hat jedoch den Nachteil, daß beim Durchbrennen der in den Rinnen angeordneten Behälter im Brandfalle hieraus Wasser oder dergleichen austritt und wirkungslos abfließen kann, sofern die aus den einzelnen (streifenförmigen) Trapezblechen zusammengesetzte Tragschicht nicht in aufwendiger Weise wasserdicht ausgebildet ist. Aber selbst bei wasserdicht ausgebildeten Tragschichten läuft, insbesondere bei geneigten Abdeckungen, das Wasser aus der durchgebrannten Stelle im Behälter (seitlich) ab. Dadurch kann das Wasser in außerhalb des Brandherdes liegende Regionen gelangen, in denen es so gut wie wirkungslos ist.

Aus der DE-A-25 18 943 ist ein Isolierungselement, insbesondere ein Wand-, Decken- oder Türelement, bekannt, bei dem ein unkontrolliertes Abfließen von Wasser verhindert wird durch eine pasteuse, gelatinöse oder standfeste Konsistenz des Wassers. Das Wasser ist untergebracht in einer wasserdichten Umhüllung. Diese ermöglicht das Eindiffundieren von Gasen, die die Konsistenz des Wassers derart negativ beeinflussen können, daß es im Brandfalle nicht mehr die vorgesehene Wirkung erfüllt.

Hiervon ausgehend liegt der Erfindung die Aufgabe zugrunde, eine Dach- oder Wandabdeckung der eingangs genannten Art so weiterzubilden, daß die brandhemmende Substanz im Brandfalle ihre vorgesehene Wirkung möglichst optimal erfüllt.

Diese Aufgabe wird gelöst durch eine Dach- oder Wandabdeckung nach den Merkmalen des Anspruchs 1. Durch die Unterbringung der zumindest teilweise eingedickten brandhemmenden Flüssigkeit in gasdichten Hüllorganen wird das Eindiffundieren von Gas in die Hüllorgane verhindert. Dadurch werden im Laufe der Zeit entstehende Beeinträchtigungen der eingedickten brandhemmenden Flüssigkeit, insbesondere durch die Eindickungssubstanz, zuverlässig vermieden. Die brandhemmende Substanz behält dadurch ihre ursprüngliche Konsistenz bei, wodurch sie ihre brandhemmende Wirkung auf Dauer zuverlässig erfüllt.

Zweckmäßigerweise wird als brandhemmende Flüssigkeit eingedicktes Wasser verwendet, wobei zum Eindicken vorzugsweise organische Substanzen oder ein Gemisch aus organischen und anorganischen Substanzen verwendet werden. Hierdurch läßt sich die eingedickte Flüssigkeit einfach und kostengünstig herstellen.

Weitere Unteransprüche beziehen sich auf vorteilhafte Verdickungsmittel und die konstruktive Ausbildung der Hüllorgane.

Bevorzugte Ausführungsbeispiele der Erfindung werden nachstehend anhand der Zeichnung näher erläutert. In dieser zeigen:
- Fig. 1: eine Dachabdeckung mit einer als Trapezblech ausgebildeten Tragschicht mit weiteren darüberliegenden Schichten in aufgeschnittener, perspektivischer Darstellung,
- Fig. 2: einen Teil der Dachabdeckung mit in einer Rinne des Trapezbleches angeordneten Schläuchen gemäß der Fig. 1 in vergrößerter Querschnittsdarstellung,
- Fig. 3: den gefüllten Schlauch in einer Seitenansicht,
- Fig. 4: den Schlauch der Fig. 3 in einer Draufsicht,
- Fig. 5: ein gefülltes Kissen als Alternative zum Schlauch in einer Seitenansicht,
- Fig. 6: das Kissen in einer Seitenansicht, und
- Fig. 7: einen Querschnitt durch eine Wandabdeckung.

Die in Fig. 1 gezeigte Ausführungsform bezieht sich auf eine Dachabdeckung 10 aus mehreren Schichten. Die Dachabdeckung 10 setzt sich (von unten nach oben) zusammen aus einer Tragschicht 11, einer Dampfsperre 12, einer Dämmstoffschicht 13 sowie drei Abdichtungsbahnen 14, 15 und 16.

Die Tragschicht 11 ist in üblicher Weise aus Stahlblech gefertigt, nämlich als Trapezblech 17 ausgebildet. Das Trapezblech 17 verfügt dadurch über nebeneinander angeordnete Rinnen 18, die nach oben, d.h. zur Dampfsperre 12 hin, offen sind. Bei geneigter Anordnung der Dachabdeckung 10 sind die Rinnen 18 in Parallelerstreckungsrichtung zum Dachfirst orientiert, verlaufen also etwa horizontal.

Bei der in der Fig. 1 dargestellten Dachabdeckung 10 liegen in den Rinnen 18 jeweils langgestreckte, den Querschnitt derselben annähernd ausfüllende Hohlkörper, nämlich Schläuche 19. Gemäß der Fig. 2 sind die Schläuche 19 kürzer als die jeweilige Rinne 18 ausgebildet. Demzufolge sind in jeder Rinne 18 mehrere Schläuche 19 hintereinander liegend angeordnet. Die Länge der Schläuche 19 ist so gewählt, daß diese für sich problemlos handhabbar sind. Unter diesem Gesichtspunkt hat es sich als zweckmäßig erwiesen, die Schläuche 19 mit einer Länge von etwa einem Meter zu versehen.

Im Brandfalle kommt es darauf an, die Tragschicht 11 vor Überhitzung zu schützen, damit diese nicht an Festigkeit verliert. Dieses wird durch die in den Schläuchen 19 eingeschlossene Flüssigkeit erreicht. Die bei einem Brand entstehende Hitzeentwicklung bringt die sich im Bereich des Brandherdes befindlichen Schläuche 19 zum Platzen oder sie schmilzt Löcher in die Schläuche 19, wodurch die darin angeordnete Flüssigkeit freigesetzt wird.

Als Flüssigkeit in den Schläuchen 19 findet hier in besonderer Weise behandeltes, nämlich eingedicktes Wasser 21 Verwendung. Hierdurch erhält das Wasser 21 eine relativ hohe Viskosität, wodurch verhindert wird, daß bei Platzen oder Durchschmelzen eines oder mehrerer Schläuche(s) im Brandfalle das darin angeordnete Wasser kurzfristig und somit nahezu ungenutzt abfließen kann. Vielmehr bleibt das eingedickte Wasser 21 nahezu in den Schläuchen 19, und zwar insbesondere auch in den geplatzten bzw. durchgebrannten Schläuchen 19, wo es verdampft. Durch die große Wärmekapazität des Wassers (und zwar auch im gelierten Zustand) sowie die benötigte Verdampfungsenergie wird die Wärme von der Tragschicht 11 abgeleitet. Beeinträchtigungen der Tragschicht 11 in statischer Hinsicht treten somit in nennenswertem Umfang nicht auf. Die aufsteigende Feuchtigkeit schafft außerdem ein ungünstiges Klima für das Entstehen eines Brandes im Dachausbau, insbesondere in den über der Tragschicht 11 angeordneten Schichten.

Zur Eindickung des Wassers 21 finden bevorzugt organische Substanzen Verwendung. Als solche kommen insbesondere in Betracht Zelluloseäther bzw. Salze eines Acrylsäurepolymers oder - copolymers. Diese führen bereits bei geringster Konzentration, also beim Einsatz kleiner Mengen, zu einer ausgiebigen Verdickung des Wassers 21. Vor allem ist bei Verwendung dieser Substanzen auch gewährleistet, daß das Wasser 21 auch nach Jahren noch nahezu unverändert sei-nen verdickten Zustand beibehält, und zwar ohne eine Fäulnisbildung oder dgl. Um eine Fäulnisgefahr mit Sicherheit auszuschließen, kann dem Wasser neben dem Verdickungsmittel noch ein Konservierungsmittel zugefügt werden. Als Konservierungsmittel kommen in Betracht: Methyl-p-Hydroxybenzoat,Isothiazolynone, p-Hydroxybenzoesäureethylester (Handelsname Solbrol A der Bayer AG), p-Hydroxybenzoesäuremethylester (Handelsname Solbrol M der Bayer AG), p-Hydroxybenzoesäurepropylester (Handelsname Solbrol P der Bayer AG), Benzoesäure, Natriumbenzoat, Sorbinsäure oder Kaliumsorbat. Diese Substanzen eignen sich wegen ihrer toxikologischen Unbedenklichkeit in besonders vorteilhafter Weise als Konservierungsmittel.

Bei Verwendung von Poly-Acralsäure als Ausgangssubstanz für das Verdickungsmittel entsteht die Verdickung des Wassers 21 dadurch, daß letzteres zunächst mit 0,05 bis 1 Gew.%, insbesondere 0,25 Gew.%, Acrylsäure vermischt wird, ohne daß dabei bereits eine nennenswerte Verdickung des Wassers eintritt. Erst nach Hinzufügen einer äquivalenten Menge eines Neutralisationsmittels, beispielsweise einer 10 %igen Natronlauge, zum Wasser 21 und der in diesem Wasser 21 bereits gelösten Poly-Acrylsäure erfolgt eine schlagartige Verdickung der Lösung, wodurch eine Hochviskosemasse entsteht. Anstatt Natronlauge kann als Neutralisationsmittel auch eine andere Lauge Verwendung finden. Weiter ist es alternativ möglich, niedermolekulare Amine oder Ammoniumhydroxide als Neutralisationsmittel zu verwenden.

Das Konservierungsmittel, bei dem es sich um die weiter oben genannten Substanzen handeln kann, wird dem Wasser 21 vor der Neutralisation der Poly-Acrylsäure zugegeben, also noch vor dem Eintritt der Verdickung. Das nachfolgende Beispiel soll die Relation zwischen dem Wasser 21 und dem Verdickungsmittel sowie dem Konservierungsmittel bei Verwendung von Poly-Acrylsäure als Ausgangssubstanz verdeutlichen. Demnach wird folgendes Mischungsverhältnis verwendet:
94,9 - 99,74 Gew.% Wasser
0,05 - 1 Gew.% Poly-Acrylsäure (z. B. Carbopol der Firma B. F. Goodrich)
0,01 - 0,1 Gew.% Methyl-p-Hydroxybenzoat (alternativ eine der weiter oben angegebenen alternativen Konservierungssubstanzen innerhalb des angegebenen Mengenspektrums)
0,2 - 4 Gew.% einer 10 %igen Lösung Natriumhydroxid
Um die Neutralisation des Verdickungsmittels bei der Herstellung des verdickten Wassers 21 zu vermeiden, ist es auch denkbar, dem zu verdickenden Wasser unmittelbar das Natriumsalz eines Copolymers (Hostacerin der Firma Hoechst) zuzugeben. Die Verwendung eines Neutralisationsmittels, beispielweise einer 10 %igen Natronlauge, ist dann zur Fertigstellung des verdickten Wassers 21 nicht mehr erforderlich.

Die Verdickung des Wassers unter Zuhilfenahme von Zelluloseäther kann mit 1 - 5 Gew.%, insbesondere 3 Gew.%, Methylzellulose erfolgen. Es ergibt sich dann folgendes Mischungsverhältnis:
94,9 - 98,98 Gew.% Wasser
1 - 5 Gew.% Methylzellulose
0,02 - 0,1 Gew.% Methyl-p-Hydroxybenzoat (alternativ kann eines der weiter oben genannten Konservierungsmittel im gleichen Gewichtsspektrum Verwendung finden)
Die beiden vorstehend genannten Mischungen können alternativ noch Zusatzstoffe, nämlich Texotopiermittel, beispielsweise Kieselsäure, aber auch zusätzlich zu den Zusatzstoffen oder alternativ hierzu anorganische Füllstoffe aufweisen.

Die zur Aufnahme des verdickten Wassers 21 dienenden Schläuche 19 sind hergestellt aus einem thermoplastischen Kunststofflaminat. Vorzusgweise besteht dieses aus zwei Schichten, nämlich einer (inneren) Äthylenvinylacetatcopolymer-Schicht und einer (äußeren) Polyäthylen-Schicht. Beide Schichten sind bei der Herstellung miteinander verbunden. Durch diese Ausbildung des Laminats, insbesondere die innenliegende Anordnung der Äthylenvinylacetatcopolymer-Schicht, ist eine besonders gute Schweißbarkeit des Schlauchs 19 gewährleistet, da zur Bildung der Flossennähte 22 die zueinander gerichteten (inneren) Äthylenvinylacetatcopolymer-Schichten unmittelbar miteinander verschweißbar sind, die im Vergleich zum Polyäthylen der Außenlage über bessere Schweißeigenschaften, insbesondere über eine niedrige Schmelztemperatur, verfügen. Demgegenüber gewährleistet die Polyäthylen-Außenlage eine auch auf längere Dauer zuverlässige Gasdichtigkeit der Schläuche 19, wodurch eine Verflüchtigung bzw. Zersetzung des darin angeordneten verdickten Wassers 21 zuverlässig vermieden wird. Vorzugsweise sind die äußeren Polyäthylen-Schichten des Laminats dicker als die (inneren) Äthylenvinylacetatcopolymer-Schichten.

Gebildet werden die Schläuche 19 dadurch, daß von einem endlosen, vorzugsweise zylindrischen Schlauchstrang mit einer Wandstärke von etwa 0,4 mm ein an entgegengesetzten Stirnseiten offener Schlauchabschnitt in entsprechender Länge abgetrennt und zunächst eine Stirnseite zugeschweißt wird, vorzugsweise durch eine Siegelschweißung, wodurch an einer Seite eine Flossennaht 22 entsteht. Durch die dann noch offene Stirnseite des soweit vorbereiteten Schlauchs wird dann das bereits verdickte Wasser 21 eingefüllt. Hiernach wird die zum Einfüllen des verdickten Wassers offengelassene zweite Stirnseite ebenfalls durch eine Siegelschweißung verschlossen, so daß auch hier eine Flossennaht 22 entsteht. Aufgrund der vorstehend beschriebenen Herstellungsweise ergibt sich ein Schlauch 19 gemäß der Fig. 3 und 4. Dieser schließt das darin enthaltene, eingedickte Wasser hermetisch luftdicht ab, so daß dieses vor äußeren Einflüssen auch über einen längeren Zeitraum hinweg wirksam geschützt ist, und zwar insbesondere vor einem Verdunsten bzw. Zersetzen.

Für den Schlauch 19 kann auch ein dreischichtiges Laminat aus einer (inneren) Polyäthylen-Schicht, einer dazwischenliegen Aluminium-Schicht und einer (äußeren) Polyester-Schicht Verwendung finden. Dabei kann die Aluminium-Schicht durch einseitiges, inneres Bedampfen entweder der Polyäthylen- oder der Polyester-Schicht gebildet sein. Die Verschweißung des Schlauchs 19 zur Bildung der Flossennähte 22 erfolgt hier an den zueinander gerichteteten (inneren) Polyäthylen-Schichten, die gegenüber den (äußeren) Polyester-Schichten eine geringere Schmelztemperatur aufweisen, so daß eine einwandfreie Verschweißung ohne nennenswerte Beeinträchtigung der äußeren, höherschmelzenden Polyester-Schicht möglich ist.

Die Fig. 5 und 6 zeigen eine Alternative zum Schlauch 19, nämlich einen als Kissen 23 ausgebildeten Hüllkörper für das verdickte Wasser 21. Dieses Kissen 23 wird gebildet aus zwei doppellagig angeordneten, länglichen Zuschnitten 24 und 25. Diese werden zunächst an gegenüberliegenden Längsrändern 26 verschweißt, wodurch hier zwei parallele Längsnähte 27 entstehen. Sodann wird eine der beiden offenen Stirnseiten durch eine weitere Schweißnaht, nämlich wiederum eine Flossennaht 28, vorschlossen. Durch die dann noch offene zweite Stirnseite wird das verdickte Wasser 21 in das Kissen 23 eingefüllt und dieses hiernach vollständig verschlossen durch Bildung der zweiten Flossennaht 28.

Als Material für das Kissen 23 kommt entweder ein zweischichtiges thermoplastisches Laminat aus den im Zusammenhang mit dem Schlauch 19 beschriebenen Materialien oder ein dreilagiges Laminat mit einer Aluminium-Zwischenschicht in Betracht.

Die Fig. 7 zeigt eine aufrechte Wandabdeckung 29. Bei dieser sind zwischen zwei Tragschichten 11, nämlich Trapezblechen 17 mit horizontal verlaufenden Rinnen 18, eine (mittige) Schaumstoffschicht 30 und die in den Fig. 5 und 6 dargestellten Kissen 23 angeordnet. Die Wandabdeckung 29 verfügt somit über einen sandwichartigen Aufbau.

Alternativ ist möglich, in den Rinnen 18 der Trapezbleche 17 anstatt der Kissen 23 Schläuche 19 unterzubringen.

Die in den Fig. 1 und 2 gezeigte Dachabdeckung 10 bzw. die in der Fig. 7 dargestellte Wandabdeckung 29 verfügen in den Rinnen 18 der Trapezbleche 17 jeweils über in einer Lage hintereinander angeordnete Schläuche 19 bzw. Kissen 23. Im Gegensatz hierzu ist es alternativ denkbar, dünnere Schläuche 19 bzw. Kissen 23 mit geringeren Querschnittsabmessungen auch nebeneinander- bzw. in mehreren Schichten übereinanderliegend in den Rinnen 18 anzuordnen.

Gemäß einer bevorzugten Weiterbildung der Erfindung sind in den Rinnen 18 abwechselnd Schläuche 19 bzw. Kissen 23 mit unverdicktem Wasser und verdicktem Wasser 21 angeordnet. Die Kissen 23 bzw. Schläuche 19 mit verdicktem Wasser 21 bilden dann die Rinnen 18 flüssigkeitsdicht verschließenden Barrieren gegen ein Abfließen des unverdickten Wassers nach einem Platzen oder Durchbrennen der dieses aufnehmenden Kissen 23 oder Schläuche 19. Auch ist es denkbar, zwischen jeweils zwei Kissen 23 oder Schläuchen 19 mit verdicktem Wasser 21 mehrere Kissen 23 oder Schläuche 19 mit unverdicktem Wasser anzuordnen.

| **Bezugszeichenliste:** | |
|---|---|
| 10 Dachabdeckung | 21 Wasser (verdickt) |
| 11 Tragschicht | 22 Flossennaht |
| 12 Dampfsperre | 23 Kissen |
| 13 Dämmstoffschicht | 24 Zuschnitt |
| 14 Abdichtungsbahn | 25 Zuschnitt |
| 15 Abdichtungsbahn | 26 Längsrand |
| 16 Abdichtungsbahn | 27 Längsnaht |
| 17 Trapezblech | 28 Flossennaht |
| 18 Rinne | 29 Wandabdeckung |
| 19 Schlauch | 30 Schaumstoffschicht |

## Patentansprüche

1. Dach- oder Wandabdeckung für ein Gebäude oder dergleichen mit einer offene Rinnen (18) aufweisenden Tragschicht (11), vorzugsweise aus Trapezblech (17), und einer in den Rinnen (18) angeordneten brandhemmenden Flüssigkeit, **dadurch gekennzeichnet,** daß zumindest ein Teil der brandhemmenden Flüssigkeit eingedickt und in gasdichten Hüllorganen untergebracht ist.

2. Dach- oder Wandabdeckung nach Anspruch 1, dadurch gekennzeichnet, daß die brandhemmende Flüssigkeit durch eine organische Substanz (Verdickungsmittel) eingedicktes Wasser (21) ist.

3. Dach- oder Wandabdeckung nach Anspruch 1 oder 2, dadurch gekennzeichnet, daß das Verdickungsmittel Zelluloseäther ist, insbesondere Methylzellulose mit einer Konzentration von 1 bis 5 Gew.%, vorzugsweise 3 Gew.%.

4. Dach- oder Wandabdeckung nach Anspruch 1 oder 2, dadurch gekennzeichnet, daß das Verdickungsmittel ein neutralisiertes Acrylsäurepolymer bzw. -copolymer, insbesondere Polyacrylsäure mit einer Konzentration von 0,05 bis 1 Gew.%, vorzugsweise 0,25 Gew.%, ist.

5. Dach- oder Wandabdeckung nach einem oder mehreren der Ansprüche 1 bis 4, dadurch gekennzeichnet, daß dem Verdickungsmittel ein Konservierungsmittel, insbesondere Isothiazolynone, Methyl-p-Hydroxybenzoat, p-Hydroxybenzoesäureethylester, p-Hydroxybenzoesäuremethylester, p-Hydroxybenzoesäurepropylester, Benzoesäure, Natriumbenzoat, Sorbinsäure oder Kaliumsorbat, zugefügt ist.

6. Dach- oder Wandabdeckung nach einem oder mehreren der Ansprüche 1 bis 5, dadurch gekennzeichnet, daß die Hüllorgane als gasdicht abgeschlossene Schläuche (19) bzw. Kissen (23) ausgebildet sind.

7. Dach- oder Wandabdeckung nach Anspruch 6, dadurch gekennzeichnet, daß die Schläuche (19) bzw. Kissen (23) aus einem Kunststofflaminat gebildet sind, insbesondere aus einem mit Äthylenvinylacetatcopolymer modifizierten Polyäthylen.

8. Dach- oder Wandabdeckung nach Anspruch 6, dadurch gekennzeichnet, daß die Schläuche (19) bzw. Kissen (23) aus einem dreischichtigen Polyäthylen/Aluminium/Polyester-Laminat gebildet sind.

9. Dach- oder Wandabdeckung nach Anspruch 6, dadurch gekennzeichnet, daß die Schläuche (19) an ihren gegenüberliegenden Stirnseiten zugeschweißt sind, vorzugsweise durch jeweils eine Flossennaht (22).

10. Dach- oder Wandabdeckung nach Anspruch 7, dadurch gekennzeichnet, daß die Kissen (23) aus ringsherum verschweißten Zuschnitten (24, 25) gebildet sind.

## Claims

1. Roof covering or wall covering for a building or the like comprising a supporting layer (11), preferably of trapezoidal corrugated metal sheet (17), having open channels (18) and a fire-retarding liquid arranged in the channels (18), characterized in that at least some of the fire-retarding liquid is thickened and accomodated in gastight encasing structures.

2. Roof covering or wall covering according to claim 1, characterized in that the fire-retarding liquid is water (21) thickened by an organic substance (thickening agent).

3. Roof covering or wall covering according to claim 1 or 2, characterized in that the thickening agent is cellulose ether, in particular methyl cellulose with a concentration of 1 to 5 % by weight, preferably 3 % by weight.

4. Roof covering or wall covering according to claim 1 or 2, characterized in that the thickening agent is a neutralized acrylic acid polymer or copolymer, in particular polyacrylic acid with a concentration of 0.05 to 1 % by weigth, preferably 0.25 % by weight.

5. Roof covering or wall covering according to one or more of claims 1 to 4, characterized in that a preservative, in particular isothiazolynones, methyl p-hydroxybenzoate, ethyl p-hydroxybenzoate, p-hydroxybenzene acid methyl ester, propyl p-hydroxybenzoate, benzoic acid, sodium benzoate, sorbic acid or potassium sorbate is added to the thickening agent.

6. Roof covering or wall covering according to one or more of claims 1 to 5, characterized in that the encasing structures are constructed as flexible tubes (19) or cushions (23) sealed in a gastight manner.

7. Roof covering or wall covering according to claim 6, characterized in that the flexible tubes (19) or cushions (23) are formed from plastic laminate, in particular of a polyethylene modified with ethylene-vinyl acetate copolymer.

8. Roof covering or wall covering according to claim 6, characterized in that the flexible tubes (19) or cushions (23) are formed from a three-layer polyethylene/aluminum/polystyrene laminate.

9. Roof covering or wall covering according to claim 6, characterized in that the flexible tubes (19) are closed by welding at their oppositely situated end faces, preferably by a fin weld (22) in each case.

10. Roof covering or wall covering according to claim 7, characterized in that the cushions (23) are formed from blanks (24, 25) welded all round.

## Revendications

1. Recouvrement de toit ou de paroi d'un bâtiment ou d'une construction analogue comprenant une couche de support (11) présentant des canaux ouverts (18), de préférence en tôle à ondes trapézoïdales (17), et un liquide extincteur agencé dans les canaux (18), caractérisé en ce qu'au moins une partie du liquide extincteur est épaissie et est logée dans des organes d'enveloppe étanches aux gaz.

2. Recouvrement de toit ou de paroi suivant la revendication 1, caractérisé en ce que le liquide extincteur est de l'eau (21) épaissie par une substance organique (agent épaississant).

3. Recouvrement de toit ou de paroi suivant l'une des revendications 1 et 2, caractérisé en ce que l'agent épaississant est un éther de cellulose, en particulier de la méthylcellulose, à une concentration de 1 à 5 % en poids, de préférence de 3 % en poids.

4. Recouvrement de toit ou de paroi suivant l'une des revendications 1 et 2, caractérisé en ce que l'agent épaississant est un polymère ou copolymère d'acide acrylique neutralisé, en particulier de l'acide polyacrylique, à une concentration de 0,05 à 1 % en poids, de préférence de 0,25 % en poids.

5. Recouvrement de toit ou de paroi suivant une ou plusieurs des revendications 1 à 4, caractérisé en ce qu'à l'agent épaississant on ajoute un agent de conservation, en particulier de l'isothiazolynone, du méthyl-p-hydroxybenzoate, du p-hydroxybenzoate d'éthyle, du p-hydroxybenzoate de méthyle, du p-hydroxybenzoate de propyle, de l'acide benzoïque, du benzoate de sodium, de l'acide sorbique ou du sorbate de potassium.

6. Recouvrement de toit ou de paroi suivant une ou plusieurs des revendications 1 à 5, caractérisé en ce que les organes d'enveloppe sont réalisés sous la forme de boyaux (19) ou de coussins (23) fermés de manière étanche aux gaz.

7. Recouvrement de toit ou de paroi suivant la revendication 6, caractérisé en ce que les boyaux (19) ou coussins (23) sont formés d'un stratifié de matière synthétique, en particulier d'un polyéthylène modifié par un copolymère d'éthylène-acétate de vinyle.

8. Recouvrement de toit ou de paroi suivant la revendication 6, caractérisé en ce que les boyaux (19) ou coussins (23) sont formés d'un stratifié à trois couches de polyéthylène/aluminium/polyester.

9. Recouvrement de toit ou de paroi suivant la revendication 6, caractérisé en ce que les boyaux (19) sont soudés à leurs côtés frontaux opposés, de préférence chaque fois par un joint à aile (22).

10. Recouvrement de toit ou de paroi suivant la revendication 7, caractérisé en ce que les coussins (23) sont formés de flans (24, 25) soudés de manière périphérique.
